# EUROPÄISCHE PATENTSCHRIFT

(11) **EP 2 307 527 B1**
(45) Veröffentlichungstag und Bekanntmachung des Hinweises auf die Patenterteilung: **04.03.2020**
(21) Anmeldenummer: 09777242.0
(22) Anmeldetag: 16.07.2009
(51) Int. Cl.: C10J 3/74, C10J 3/50

(54) **VERGASER MIT SCHLACKERINNE AN BRENNERN ZUM SCHUTZ VOR HERABFLIESSENDER SCHLACKE**
GASIFIER WITH SLAG RUNNER ON BURNERS FOR PROVIDING PROTECTION AGAINST DRIPPING SLAG
GAZÉIFIEUR AVEC CANAL DE SCORIES SUR DES BRÛLEURS PERMETTANT D'ASSURER UNE PROTECTION CONTRE L'ÉCOULEMENT DE SCORIE

(30) Priorität: 21.07.2008 DE 102008034112
(43) Veröffentlichungstag der Anmeldung: 13.04.2011
(73) Patentinhaber: thyssenkrupp Industrial Solutions AG, 45143 Essen (DE)
(72) Erfinder: DOSTAL, Johannes, 44225 Dortmund (DE); KUSKE, Eberhard, 59494 Soest (DE)
(74) Vertreter: Kutzenberger Wolff & Partner
(86) Internationale Anmeldenummer: PCT/EP2009/005181
(87) Internationale Veröffentlichungsnummer: WO 2010/009837

(56) Entgegenhaltungen:
- EP-A1- 1 884 731
- EP-A2- 0 242 504
- EP-A2- 1 284 234
- WO-A1-2008/110592
- WO-A1-2008/119753
- DD-A3- 269 065
- US-A1- 2005 206 051

## Beschreibung

Die Erfindung richtet sich auf eine Schlackerinne an Brennern oder Brennernischen zum Schutz vor herabfließender Schlacke, die bei der Vergasung aschehaltiger feinzerteilter Brennstoffe innerhalb eines Vergasers anfällt.

Bei der Vergasung derartiger Brennstoffe fällt an den Wänden Schlacke an, die in Schwerkraftrichtung abfließt, so dass es dazu kommen kann, dass die Austrittsöffnungen der Brenner sich wenigstens bereichsweise zusetzen. Derartige Schlacken fallen z.B. bei der Flugstromvergasung von feinzerteilten, aschehaltigen Brennstoffen, beispielsweise bei staubförmigen Brennstoffen (< 0,5 mm), z.B. Kohle, Petrokoks, biologischer Abfall oder biologische Brennstoffe, oder bei flüssig zerstäubten Brennstoffen, wie Öl, Teer, Raffinerie-Rückständen od. dgl., an, wobei die Vergasung mit sauerstoffhaltigen Vergasungsmitteln und unter erhöhtem Druck bei Temperaturen oberhalb des Schmelzpunktes stattfindet.

Zum Schutz einer Brennernische offenbart die DE 36 13 508 A1 ein aus der Rohrwand herausragendes Rohrstück, das von Kühlwasser durchflossen ist und einen Bogen oberhalb des Brennerausganges bildet. Dabei ist dieser Rohrbogen wenigstens teilweise mit feuerfesten Materialien bestampft, allerdings ist er nicht vollständig mit Bestampfungsmaterial umschlossen, so dass es zu Überhitzung dieses Rohrbodens kommen kann. Auch wird ein herabströmender Schlackefilm leidglich ein Stück weit von der Brennermündung in den Vergaser verschoben, nicht aber effektiv und vollständig verhindert.

Eine ähnliche Lösung zeigt die WO 2008/119753 A1 mit den gleichen, oben beschriebenen Nachteilen.

Die DD 269 065 A3 offenbart eine Vorrichtung zur Brennerbefestigung für Druckvergasungsreaktoren. Die EP 1 884 731 betrifft ein Verfahren zur Implementierung eines Wasserkühlungssystems in ein Brenner-Panel und entsprechende Vorrichtungen. Der US 2005/206051 A1 ist eine Kühleinrichtung für Einblasdüsen zu entnehmen. Aus der WO 2008/110592 geht ein Vergasungsreaktorbehälter mit Mehrrohr-Innenwand und mehreren Brennern hervor.

Weitere Nachteile der bekannten Lösungen bestehen darin, dass der aus dem Brenner austretende Sauerstoff in Wandrichtung umgelenkt werden kann, so dass sehr heiße Flammen (> 2000°C) die angeströmte Wand beschädigen können. Dazu kommt, dass die Durchströmung des Schutzschildes mit Kreislaufwasser zum Gesamtausfall des Systemes insbesondere dann führen kann, wenn das Schutzschild nach dem Stand der Technik in irgendeiner Weise beschädigt wird. Auch ist die bekannte Ausführung der Schlackeumlenkung insbesondere dann wenig hilfreich, wenn größere Mengen Schlacke anfallen. Es ist weder eine scharfe Abreißkante für die Schlacke vorgesehen noch eine ausreichende Umlenkung.

Hier setzt die Erfindung an, deren Aufgabe darin besteht, einen sicheren Schutz der Brennerausgänge bzw. der Brennernischen vor Zusetzen mit Schlacke bereitzustellen.

Mit einer Schlackerinne der eingangs bezeichneten Art wird diese Aufgabe gemäß der Erfindung dadurch gelöst, dass die Schlackerinne von einer Mehrzahl von von Kühlmedium durchflossenen Rohrbögen gebildet ist, die in der Montagelage eine in das Innere des Vergasers weisende, zur Vergaserwand schräge, den Brenner bzw. die Brennernische in Schwerkraftrichtung am oberen Bereich abschirmende Rinnenfläche bilden, die zur Brennerwand einen im Wesentlichen spitzen Winkel ausbildet.

Mit dieser Gestaltung wird eine gekühlte Schlackerinne bereitgestellt, die auch bei höherem Schlackeaufkommen ein sicheres Umlenken der Schlacke um die Brennermündung herum sicherstellt.

Weitere Ausgestaltungen der Erfindung ergeben sich aus den Unteransprüchen.

Erfindungsgemäß ist vorgesehen , dass die die Schlackerinne bildenden Rohrbögen von einem Rohrstück gebildet werden, dessen Zu- und Ablauf die Vergaserwand durchdringt und gasdicht mit dieser verbunden ist.

Mit dieser Konstruktion ist es möglich, die Schlackerinne mit einem eigenen Kühlkreislauf zu versehen, so dass auch sehr hohe Temperaturen möglich gemacht werden, ohne dass es zu Schäden kommt. Tritt ein Schaden auf, bleiben die Vergaserwände ansonsten intakt, auch kann die Schlackerinne separat ein- und ausgebaut werden, ohne die sonstige Konstruktion zu stören.

Die Erfindung sieht auch vor, dass die die Schlackerinne bildenden Rohrbögen von Kühlrohrabschnitten der Vergaserwand gebildet werden, die bereichsweise in den Vergaserraum ausgebogen, umgebogen und in die Wandebene des Vergaserraumes zurückgebogen sind, wobei auch vorgesehen sein kann, dass wenigstens einige der die Schlackerinne bildenden Rohrbereiche teilweise hinter die Vergaserwand ausgebogen und in die Fläche der Vergaserwand zurückgebogen sind.

Eine zweckmäßige andere Ausgestaltung der Erfindung besteht darin, dass die die Schlackerinne bildenden Rohrbögen von einem Teil der Brennermuffel gebildet sind, die um den entsprechenden Betrag in das Vergaserinnere eingeschoben ist. Damit bildet der in den Gasraum eingeschobene Bereich der Brennermuffel unmittelbar die Schlackerinne für an der Vergaserwand herablaufende Schlacke.

Die Erfindung sieht auch vor, dass die die Schlackerinne bildenden Rohrbögen bestiftet und feuerfest bestampft ausgebildet sind.

Wie eingangs schon erwähnt, kann es zweckmäßig sein, den Rohrbögen der Schlackerinne einen eigenen Kühlmittelzufluss und Kühlmittelabfluss zuzuordnen, wie dies die Erfindung ebenfalls vorsieht. Eine andere Ausgestaltung besteht darin, die Rohrbögen der Schlackerinne in den Kühlkreislauf der Brennermuffel zu integrieren oder aber, je nach Bauweise, darin, dass die Rohrbögen der Schlackerinne in den Kühlkreislauf des Vergasers integriert sind.

Weitere Merkmale, Einzelheiten und Vorteile der Erfindung ergeben sich aufgrund der nachfolgenden Beschreibung sowie anhand der Zeichnung. Diese zeigt in
- Fig. 1: einen schematischen Schnitt durch eine Vergaserwand mit Brennermuffel und erfindungsgemäßer Schlackerinne,
- Fig. 2: in ähnlicher Darstellung wie in Fig. 1 eine andere Ausführungsform der Schlackerinne,
- Fig. 3: eine Aufsicht etwa gemäß Pfeil III in Fig. 1,
- Fig. 4: eine Aufsicht etwa gemäß Pfeil IV in Fig. 3,
- Fig. 5: ein weiteres abgewandeltes Ausführungsbeispiel der erfindungsgemäßen Schlackerinne in Aufsicht auf eine angedeutete Vergaserwand sowie in
- Fig. 6: eine Seitenansicht etwa gemäß Pfeil VI in Fig. 5.

In einer Wand 1 eines nicht näher dargestellten Vergasers ist ein angedeuteter Brenner 2 innerhalb einer Brennermuffel, allgemein mit 3 bezeichnet, vorgesehen, wobei die Brennerwand 1 Kühlrohre 4 aufweist, die mit einer feuerfesten Bestampfung 5 versehen sind, wobei auch die Brennermuffel 3 mit Rohren 6 versehen ist, die zu deren Kühlung dienen und ggf. Bestandteil der Vergaserberohrung darstellen können.

In Schwerkraftrichtung oberhalb der mit 7 bezeichneten Brenneröffnung ist die erfindungsgemäße Schlackerinne, allgemein mit 8 bezeichnet, positioniert, die aus Kühlrohren 9 gebildet ist, wobei auch hier die Kühlrohre 9 von der feuerfesten Bestampfung 5 umgeben sind.

Im Beispiel der Fig. 1 ist die Schlackerinne 8 etwas oberhalb der Brenneröffnung 7 positioniert, während sie im Beispiel der Fig. 2 unmittelbar in der Flucht der Verrohrung der Brennermuffel 3 liegt. Der jeweilige Zufluss bzw. Abfluss von Kühlmedium ist in den Fig. 1 und 2 je mit 10 bezeichnet, wobei die Durchführung dieser Elemente gasdicht an der Brennerwand 4 ausgeführt ist, was in der Figur nicht näher dargestellt wurde.

In Fig. 2 ist noch angedeutet, dass selbstverständlich auch die Rohre der Brenneröffnung 7 mit Stampfmasse 5' feuerfest bestampft sein können. Auch kann die Schlackerinne 8 einen Teil der Brennermuffel insofern darstellen als die Brennermuffel um einen entsprechenden Betrag in den Brennraum des Vergasers eingeschoben ist, so dass die Vorderkante der Brennermuffel etwa die ersten drei Kühlrohrbögen, dann unmittelbar die Schlackerinne bilden.

Wie aus Fig. 3 erkennbar, bei der sowohl die Vergaserwand 1 als auch die Schlackerinne 8 ohne feuerfeste Bestampfung dargestellt ist, wird bei der dortigen Ausführungsform die Schlackerinne 8 von einer einzigen Rohrschlange eines Rohres 9 gebildet, die von einem Kühlmedium durchflossen ist. Nicht näher dargestellt sind die Möglichkeiten, die Schlackerinne mit einem eigenen Kühlkreislauf zu versehen oder sie an die Verrohrung der Brennermuffel 3 zu koppeln.

In den Fig. 5 und 6 ist eine weitere Ausführungsform der Schlackerinne 8 wiedergegeben, und zwar durch Bildung entsprechender Ausbiegungen der Kühlrohre der Vergaserwand 1. In Fig. 5 sind dabei die einzelnen Rohre beziffert, um deren Verlauf zu kennzeichnen, wobei hier die Ziffern 1 bis 6 gewählt wurden, die allerdings mit den Ziffern der vorangegangenen Beschreibung nicht identisch sind, sondern lediglich die Kühlrohre der Fig. 5 und 6 bezeichnen.

Erkennbar ist das mit 2 bezeichnete Kühlrohr der Vergaserwand bis an den Rand der Brenneröffnung 7 geführt, diese Stelle ist in Fig. 5 mit 2' bezeichnet. Dann ist das Rohr 2 in einem schrägen Winkel nach oben abgewinkelt und wird dann bogenförmig über der Öffnung 7 weitergeführt, wobei, wie aus Fig. 5 ersichtlich, das linke Rohr "2" einen Halbbogen bildet, während das in Aufsicht rechte Rohr "2" einen Halbbogen nach rechts bildet. Nachfolgend sind die Rohre "2" zurückgebogen hinter die Vergaserwand 1, von dort nach außen und unten, um sich wieder in der Vergaserwand 1 fortzusetzen.

Der sich durch die spezielle Biegung des Rohres 2 zwischen den Rohrbogen, in Fig. 5 mit 2a bezeichnet, bildende Spalt wird von einem entsprechend gebogenen, diesen Spalt ausfüllenden weiteren, in Fig. 5 mit 3 bezeichneten Kühlrohr der Vergaserwand gebildet. Die ansonsten die Brenneröffnung 7 umgebenden Rohre sind jeweils nach hinten zurückgekröpft aus der Vergaserwand, um die Brenneröffnung 7 herum zurück in die Vergaserwand 1.

Natürlich ist das beschriebene Ausführungsbeispiel der Erfindung noch in vielfacher Hinsicht abzuändern, ohne den Grundgedanken zu verlassen. So ist die Erfindung nicht auf einen bestimmten, auch nicht auf die Anzahl der Schlackerinne bildenden Rohrbogen beschränkt u. dgl. mehr.

### Bezugszeichenliste:

- 1: Wand (Vergaser)
- 2: Brenner
- 3: Brennermuffel
- 4: Kühlrohre
- 5: feuerfeste Bestampfung
- 6: Rohre
- 7: Brenneröffnung
- 8: Schlackerinne
- 9: Kühlrohre Schlackerinne
- 10: Kühlmittel-Zufluss/-Abfluss

## Patentansprüche

1. Vergaser mit Brennern oder Brennernischen und Schlackerinne, wobei die Schlackerinne an Brennern oder Brennernischen zum Schutz vor herabfließender Schlacke angeordnet ist, die bei der Vergasung aschehaltiger feinzerteilter Brennstoffe innerhalb eines Vergasers anfällt, **dadurch gekennzeichnet, dass**
- die Schlackerinne (8) von einer Mehrzahl von von Kühlmedium durchflossenen Rohrbögen (9) gebildet ist, die in der Montagelage eine in das Innere des Vergasers weisende, zur Vergaserwand (1) schräge, den Brenner (2) bzw. die Brennernische (7) in Schwerkraftrichtung am oberen Bereich abschirmende Rinnenfläche bilden, die zur Brennerwand (1) einen spitzen Winkel (α) ausbildet; und
- den Rohrbögen (9) der Schlackerinne (8) ein eigener Kühlmittelzufluss und Kühlmittelabfluss (10) zugeordnet ist und die die Schlackerinne (8) bildenden Rohrbögen (9) von einem Rohrstück gebildet werden, dessen Kühlmittelzufluss und Kühlmittelabfluss (10) die Vergaserwand (1) durchdringt und gasdicht mit dieser verbunden ist; und
- die die Schlackerinne (8) bildenden Rohrbögen (9) bestiftet und feuerfest bestampft ausgebildet sind.

2. Vergaser nach Anspruch 1, **dadurch gekennzeichnet, dass** die die Schlackerinne (8) bildenden Rohrbögen (9) von Kühlrohrabschnitten der Vergaserwand (1) gebildet werden, die bereichsweise in den Vergaserraum ausgebogen, umgebogen und in die Wandebene des Vergaserraumes zurückgebogen sind.

3. Vergaser nach Anspruch 2, **dadurch gekennzeichnet, dass** wenigstens einige der die Schlackerinne (8) bildenden Rohrbereiche teilweise hinter die Vergaserwand (1) ausgebogen und in die Fläche der Vergaserwand zurückgebogen sind.

4. Vergaser nach einem der vorangehenden Ansprüche, **dadurch gekennzeichnet, dass** die die Schlackerinne (8) bildenden Rohrbögen (9) von einem Teil der Brennermuffel gebildet sind, die um den entsprechenden Betrag in das Vergaserinnere eingeschoben sind.

5. Vergaser nach einem der vorangehenden Ansprüche, **dadurch gekennzeichnet, dass** die Rohrbögen (9) der Schlackerinne (8) in den Kühlkreislauf der Brennermuffel integriert sind.

6. Vergaser nach einem der vorangehenden Ansprüche, **dadurch gekennzeichnet, dass** die Rohrbögen (9) der Schlackerinne (8) in den Kühlkreislauf des Vergasers integriert sind.

## Claims

1. Gasifier having burners or burner recesses and slag runner, with the slag runner being arranged on burners or burner recesses to protect against downflowing slag which is formed in the gasification of ash-containing finely divided fuels within a gasifier, **characterized in that**
- the slag runner (8) is formed by a plurality of pipe bends (9) through which cooling medium flows and which in the installed position form a runner area which faces the interior of the gasifier, is oblique to the gasifier wall (1) and shields the burner (2) or the burner recess (7) in the upper region in the direction of gravity and forms an acute angle (α) with the burner wall (1); and
- a dedicated coolant inlet and coolant outlet (10) is assigned to the pipe bends (9) of the slag runner (8) and the pipe bends (9) forming the slag runner (8) are formed by a piece of pipe whose coolant inlet and coolant outlet (10) passes through the gasifier wall (1) and is joined in a gastight manner to the latter; and
- the pipe bends (9) forming the slag runner (8) are provided with pins and rammed with refractory.

2. Gasifier according to Claim 1, **characterized in that** the pipe bends (9) forming the slag runner (8) are formed by cooling tube sections of the gasifier wall (1) which are in regions bent out into the gasifier space, bent over and bent back into the wall plane of the gasifier space.

3. Gasifier according to Claim 2, **characterized in that** at least some of the pipe sections forming the slag runner (8) are partly bent out behind the gasifier wall (1) and bent back into the plane of the gasifier wall.

4. Gasifier according to any of the preceding claims, **characterized in that** the pipe bends (9) forming the slag runner (8) are formed by part of the burner muffle which have been pushed to the appropriate distance into the interior of the gasifier.

5. Gasifier according to any of the preceding claims, **characterized in that** the pipe bends (9) of the slag runner (8) are integrated into the cooling circuit of the burner muffle.

6. Gasifier according to any of the preceding claims, **characterized in that** the pipe bends (9) of the slag runner (8) are integrated into the cooling circuit of the gasifier.

## Revendications

1. Gazéifieur doté de brûleurs ou de niches de brûleur et d'un canal à scories, dans lequel le canal à scories est agencé sur des brûleurs ou des niches de brûleur afin de les protéger contre l'écoulement de scories produites par la gazéification de combustibles finement pulvérisés contenant des cendres dans un gazéifieur, **caractérisé en ce que**
- le canal à scories (8) est formé d'une pluralité de coudes de tuyau (9) parcourus par un milieu de refroidissement et formant à l'état monté une surface de canal orientée vers l'intérieur du gazéifieur, en biais par rapport à la paroi (1) du gazéifieur et protégeant le brûleur (2) ou la niche de brûleur (7) dans la région supérieure, dans la direction de la gravité, laquelle surface de canal forme un angle (α) aigu avec la paroi (1) du brûleur ; et
- un afflux de réfrigérant et un reflux de réfrigérant propres (10) sont ordonnés aux coudes de tuyau (9) du canal à scories (8) et les coudes de tuyau (9) formant le canal à scories (8) sont formés par une pièce de tuyau, dont l'afflux de réfrigérant et le reflux de réfrigérant (10) pénètrent la paroi (1) du gazéifieur et sont raccordés de manière étanche à cette dernière ; et
- les coudes de tuyau (9) formant le canal à scories (8) sont réalisés comme cloutés et réfractaires.

2. Gazéifieur selon la revendication 1, **caractérisé en ce que** les coudes de tuyau (9) formant le canal à scories (8) sont formés de sections de tuyau de refroidissement de la paroi (1) du gazéifieur, lesquelles sont localement recourbées et pliées dans l'espace du gazéifieur et sont redressées dans le plan de paroi de l'espace du gazéifieur.

3. Gazéifieur selon la revendication 2, **caractérisé en ce qu'**au moins certaines des régions de tuyaux formant le canal à scories (8) sont partiellement recourbées derrière la paroi (1) du gazéifieur et sont redressées dans la surface de la paroi du gazéifieur.

4. Gazéifieur selon l'une des revendications précédentes, **caractérisé en ce que** les coudes de tuyau (9) formant le canal à scories (8) sont formés par une partie du moufle de brûleur, lesquels sont insérés dans l'intérieur du gazéifieur autour du montant correspondant.

5. Gazéifieur selon l'une des revendications précédentes, **caractérisé en ce que** les coudes de tuyau (9) du canal à scories (8) sont intégrés dans le circuit de refroidissement du moufle de brûleur.

6. Gazéifieur selon l'une des revendications précédentes, **caractérisé en ce que** les coudes de tuyau (9) du canal à scories (8) sont intégrés dans le circuit de refroidissement du gazéifieur.
